# EUROPÄISCHE PATENTSCHRIFT

(11) **EP 0 056 605 B1**
(45) Veröffentlichungstag und Bekanntmachung des Hinweises auf die Patenterteilung: **31.07.1985**
(21) Anmeldenummer: 82100168.2
(22) Anmeldetag: 12.01.1982
(51) Int. Cl.: A45D 2/14

(54) **Haarwickler und dessen Verwendung zur Haarumformung**
Hair-roller and its application to forming hair
Bigoudi et son application à la mise en forme des cheveux

(30) Priorität: 16.01.1981 CH 286/81
(43) Veröffentlichungstag der Anmeldung: 28.07.1982
(73) Patentinhaber: Bornhauser, Heinz Kasper, CH-9000 St. Gallen (CH)
(72) Erfinder: Bornhauser, Heinz Kasper, CH-9000 St. Gallen (CH)
(74) Vertreter: Blum, Rudolf Emil Ernst

## Beschreibung

Die Erfindung betrifft einen Haarwickler, der einen länglichen in unterschiedlichen Richtungen gekrümmte Abschnitte aufweisenden Wikkelkörper mit gleichbleibendem Querschnitt aufweist und die Verwendung dieses Wickelkörpers zur chemischen und/oder physikalischen Haarumformung.

Es sind verschiedene Ausführungen von Lokkenwicklern bekannt, die zur Haarformung, sei es mit chemischen und/oder physikalischen Verfahren, dienen. Dabei wird das meist shampoonierte, in Strähnen geteilte Haar auf Wickler gewickelt und anschließend einer chemischen oder physikalischen Behandlung unterworfen. Mit den bekannten Wicklern kann eine gleichmäßige Lockenform erreicht werden, die in ihrer Erscheinung nicht der Form von Naturlocken entspricht. Eine Naturlockensträhne zeichnet sich dadurch aus, daß sich abwechselnd auf eine sogenannte offene Welle eine sogenannte geschlossene Welle mit entgegengesetzter Krümmungsrichtung folgt. Dabei ist eine offene Welle eine Welle mit großem Krümmungsradius und eine geschlossene Welle eine Welle mit kleinem Krümmungsradius. Nebeneinanderliegende Abschnitte der Haare einer Naturlockensträhne bilden aber nicht alle zusammen eine offene, bzw. eine geschlossene Welle, vielmehr weist dort, wo der eine äußere Bereich einer Strähne eine offene Welle bildet, der gegenüberliegende äußere Bereich der Strähne eine geschlossene Welle auf. Eine geschlossene Welle auf der einen Seite einer naturgewellten Strähne geht also bei gleichem Haarabstand von der Kopfhaut allmählich in eine offene Welle auf der anderen Seite der Haarsträhne über. Um diesen Effekt einigermaßen nachzubilden, ist es ferner bekannt, Haarsträhnen auf konische Haarwickler zu wickeln, wobei abwechselnd die Strähnen mit Wickelbeginn beim großen, bzw. beim kleinen Durchmesser des Wicklers aufgewickelt werden. Durch lneinanderbürsten der nach der Behandlung aufgewickelten Strähnen kann dadurch eine unregelmäßige Wellung erzielt werden. Der Effekt ist jedoch in bezug auf die angestrebte Nachbildung von Naturwellen unbefriedigend, und der Wickelaufwand ist beträchtlich.

Aus der CH-A-271 522 ist ein Lockenwickler bekannt, der einen Wickelkörper aus gummielastischem Werkstoff hat. Bei diesem Lockenwickler dient der mittlere Teil des Wickelkörpers als Wickelbereich und die Endabschnitte als Halteteile für die aufgewickelte Haarsträhne.

Dieser Lockenwickler hat den Nachteil, daß nur ein Wickelbereich vorhanden ist, auf dem die Haarsträhne in übereinanderliegenden Wickellagen aufgewickelt ist. Dadurch erhält die Haarsträhne eine Wellung, deren Wellen eine im wesentlichen gleichmäßig ansteigende Krümmung haben.

In der FR-A-524 696 ist ein Haarwickler beschrieben, der einen flachen Kammteil mit einer Mehrzahl von Zinken und einen im Querschnitt halbrunden Abschnitt aufweist, der an einer Seite des Kammteiles ausgebildet ist und in das ein Heizelement oder Heizmittel ein- bzw. durchführbar ist.

Dieser Haarwickler hat die Nachteile, daß nur ein Wickelbereich vorhanden ist, daß die Kanten des Kammteiles einen Knick in der daraufgewikkelten Haarsträhne verursachen und daß der Wickelbereich einen flachen und einen gewölbten Abschnitt aufweist, wodurch eine natürliche Lockung erreicht werden kann.

Aus der FR-A 923 098 ist ein Haarwickler bekannt, dessen Wickelkörper durch einen gekrümmten Abschnitt mit einer einseitig angeformten Erhebung gebildet ist, wobei die Wikkelbereiche in der gleichen Richtung gekrümmt sind und in der gleichen Ebene liegen. Die Erhebung bildet dabei lediglich eine Sperre, um das Zusammenfallen der in Form einer Acht aufgewickelten Haarsträhne zu verhindern.

Bei der Verwendung dieses Haarwicklers wird die Haarsträhne in Form einer Acht auf den einen gekrümmten Abschnitt aufgewickelt. Dabei ergeben sich für den Fall, daß die Strähnenwurzel und die Strähnenspitze jeweils an einer Seite neben der Erhebung angeordnet werden, eine 1 ¹/₂fache Achterwicklung und für den Fall, daß die Strähnenspitze und die Strähnenwurzel beide auf der gleichen Seite neben der Erhebung angeordnet werden, eine einfache Achterwicklung. Daraus ergibt sich die folgende Wellung: eine Ansatzwelle mit kleinem Krümmungsradius, im erstgenannten Fall drei Wellen mit großem Krümmungsradius abwechselnd als Rechts- und Linkswelle, im zweiten Fall zwei Wellen mit großem Krümmungsradius, eine Rechts- und eine Linkswelle und eine Spitzenwelle mit kleinem Krümmungsradius.

Diese Wellenformung hat insofern eine Ähnlichkeit mit der natürlichen Lockung, daß einer Rechtswelle eine Linkswelle oder umgekehrt folgt. Demgegenüber weist eine natürliche Lokkung Wellen auf, die sich sowohl in der Richtung der Krümmung (rechts, links) als auch im Krümmungsradius (groß, klein) abwechselnd ändern.

Hier will die Erfindung Abhilfe schaffen. Es stellt sich die Aufgabe, einen Haarwickler zu schaffen, der zwei gegeneinander versetzte Wickelbereiche in Form von annähernd einen Halbbogen bildende Abschnitte aufweist, wodurch die Haarsträhne in Form einer Acht auf den Wickelkörper aufgewickelt werden kann, was zur Erzielung einer natürlichen Lockung Voraussetzung ist, bei der die natürlichen Locken in ungleichmäßigen Wellenzügen verlaufen.

Diese Aufgabe wird erfindungsgemäß mit den kennzeichnenden Merkmalen des Patentanspruches 1 gelöst.

Bei einem bevorzugten Ausführungsbeispiel ist zwischen den gekrümmten Abschnitten ein gerader Abschnitt ausgebildet. Dadurch kann eine weitgehende Annäherung der Wellenform an die natürliche Lockung erreicht werden.

Die Verwendung des Haarwicklers zur chemischen und/oder physikalischen Haarumformung, bei der das in Strähnen aufgeteilte Haar durch Drehen des Wickelkörpers so aufgewickelt wird, daß sich die Wickellagen kreuzen, ist erfindungsgemäß durch die kennzeichnenden Merkmale des Patentanspruches 7 gekennzeichnet.

Im folgenden wird die Erfindung anhand der Zeichnungen näher erläutert. Es zeigt
Fig. 1 eine schematische Darstellung eines Wickelkörpers,
Fig. 2 das Wickelschema bei der Verwendung des Wickelkörpers gemäß Fig. 1,
Fig. 3 verschiedene Querschnittsformen des Wickelkörpers gemäß Fig. 1, und
Fig. 4 ein Ausführungsbeispiel des erfindungsgemäßen Wickelkörpers.

Fig. 1 stellt einen Wickelkörper schematisch dar mit einem gekrümmten Abschnitt 1 und einem gekrümmten Abschnitt 2, dessen Krümmungsrichtung zu jener des Abschnittes 1 entgegengesetzt verläuft. Zwischen den beiden gekrümmten Abschnitten 1 und 2 befindet sich ein gerader Abschnitt 3. Dieser gerade Abschnitt 3 hat eine Länge, die vorzugsweise den Durchmesser des Querschnitts des Wickelkörpers nicht übersteigt.

In Fig. sind mögliche Querschnittsformen des Wickelkörpers dargestellt, in der Mitte ein kreisrunder Querschnitt, oben ein polygonaler und unten ein elliptischer Querschnitt. Die Verwendung eines anderen als eines kreisrunden Querschnitts kann sinnvoll sein, wenn eine erhöhte Haftung des Haares auf dem Wickelkörper erforderlich ist. Es ist jedoch darauf zu achten, daß das Polygon genügend Ecken aufweist, damit sie ausreichend stumpf sind, um einen Bruch der Haare zu vermeiden. Wird ein weicher Übergang von der offenen zur geschlossenen Welle gewünscht, so wird mit Vorteil ein elliptischer Querschnitt vorgesehen. Andere, unregelmäßige Querschnitte können dann verwendet werden, wenn eine unregelmäßige Wellenform beim Haar angestrebt wird. Der Wickelkörper ist aus einem Material hergestellt, das der aus der chemisch, bzw. der physikalischen Behandlung der Haare entstehenden Einwirkung zu widerstehen vermag. Vorzugsweise ist dies ein Kunststoff, jedoch sind auch Metalle und deren Legierungen sowie Holz verwendbar.

Das prinzipielle Wickelschema der Haarsträhne ist in Fig. 2 dargestellt. Das folgende Beispiel geht davon aus, daß drei und eine halbe Wikkelumdrehung ausreichen, um die ganze Strähne aufzuwickeln. Ein entsprechender Wickler weist dann eine Länge von etwa 3 bis 3 ¹/₂ cm auf, und sein Querschnittsdurchmesser beträgt etwa 1 cm. Die shampoonierten Haare werden in Strähnen von etwa 2 cm Breite aufgeteilt und als Kreuzwicklung auf die Wickelkörper aufgebracht. Zur Festlegung der Spitze einer Strähne werden diese in eine der Krümmungen 1, 2 des Wickelkörpers gelegt, worauf eine Wickeldrehung um den betreffenden gekrümmten Abschnitt erfolgt, bis die Wicklung die Haarspitze leicht überlappt. Diese einleitende Wicklung, die zur Festlegung der Strähnenspitze dient, ist in Fig. 2 nicht dargestellt; die nicht festgelegte Spitze ist mit a bezeichnet. Mit einer weiteren Umdrehung des Wicklers wird die Strähne in Richtung b und c gelegt, worauf um den zweiten gekrümmten Abschnitt, entlang d und e eine weitere Umdrehung erfolgt, die in einem ersten Kreuzungspunkt i endet. Mit einer weiteren halben Umdrehung erreicht die Haarsträhne entlang f einen zweiten Kreuzungspunkt h, worauf mit f und g angedeutet die Haarsträhne zur Kopfhaut führt und eine Ansatzwelle formt. Man muß sich hierbei vergegenwärtigen, daß die Haarsträhne eine Breite von ²/₃ der Längsausdehnung des Wickelkörpers aufweist, so daß die Kreuzwicklung bei den Kreuzungspunkten weit spitzere Winkel bildet als das Wickelschema zur Darstellung des prinzipiellen Wickelvorganges in Fig. 2. Für die Richtung, mit welcher die erste Welle oder Halbwelle von der Kopfhaut wegverläuft, ist entscheidend, ob die Wicklung bei der linken oder rechten Krümmung des Wickelkörpers endet. Endet die Wicklung bei der rechten Krümmung, so beginnt die Wellung nach rechts, endet sie bei der linken Krümmung, so beginnt die Wellung nach links, wobei der Winkel der Längsrichtung des Wickelkörpers in bezug auf die Kopfhaut auch den Winkel der abgehenden Welle bestimmt. So ergibt sich etwa bei einem Winkel von 90° eine natürliche Flachwelle. Durch diese Möglichkeit, mit der Plazierung des Wicklers den Wellenwinkel zur Kopfhaut zu bestimmen, eröffnen sich vielfältige Möglichkeiten der Frisurengestaltung. Der Wickler wird mit üblichen Befestigungsmitteln fixiert, so z. B. mit Nadeln, Klammern oder Gummibändern. Die auf die beschriebene Weise gewickelten Haare werden mit bekannten Verfahren, chemischer und/oder physikalischer Art, dauerverformt. Nach dem Abwickeln der Haare von den Wicklern weisen diese eine Wellung auf, die von den Naturwellen nicht mehr unterschieden werden kann, da sie der Wellenabfolge der Naturwellen, wie eingangs beschrieben, entspricht. Bei unserem Beispiel mit total drei und einer halben Wickelumdrehung entstehen eine offene und eine geschlossene Welle sowie eine Ansatzwelle. Eine Haarumformung, die auf diese Weise vorgenommen wird, hat zusätzlich den Vorteil, daß sie äußerst pflegeleicht ist und z. B. auch nach wiederholtem Waschen auf einfachste Weise wieder erstellt werden kann.

Die Fig. 4 zeigt den erfindungsgemäßen Lokkenwickler. Beim Wickler nach Fig. 4 liegen die beiden gekrümmten Abschnitte in Ebenen, die gegeneinander um 90" versetzt sind.

Die oben beschriebenen erfindungsgemäßen Haarwickler erlauben bei ihrer Verwendung zur Haarformung erstmals die Bildung von Haarwellen, die Naturwellen fast vollständig entsprechen, und die bei entsprechender Gestaltung für Haare beliebiger Länge Verwendung finden können.

## Patentansprüche

1. Haarwickler, der einen länglichen in unterschiedlichen Richtungen gekrümmte Abschnitte aufweisenden Wickelkörper mit gleichbleibendem Querschnitt aufweist, dadurch gekennzeichnet, daß der Wickelkörper mindestens zwei aufeinanderfolgende, jeweils annähernd einen Halbbogen bildende gekrümmte Abschnitte (1, 2) hat, die zwei gegeneinander versetzte Wickelbereiche bilden und so gekrümmt sind, daß die freien Enden in unterschiedliche Richtungen und voneinander wegweisen, daß die Krümmungsabschnitte in verschiedenen Ebenen liegen und daß der Wickelkörper ein formstabiler Körper ist.

2. Haarwickler nach Anspruch 1, dadurch gekennzeichnet, daß zwischen den gekrümmten Abschnitten ein gerader Abschnitt ausgebildet ist.

3. Haarwickler nach Anspruch 2, dadurch gekennzeichnet, daß der gerade Abschnitt kürzer oder gleich lang ist wie der Durchmesser eines den Querschnitt des Wicklers umschreibenden Kreises.

4. Haarwickler nach einem der Ansprüche 1 bis 3, dadurch gekennzeichnet, daß der Querschnitt des Wickelkörpers kreisrund ist.

5. Haarwickler nach einem der Ansprüche 1 bis 3, dadurch gekennzeichnet, daß der Querschnitt des Wickelkörpers elliptisch ist.

6. Verwendung des Haarwicklers nach Anspruch 1, zur chemischen und/oder physikalischen Haarumformung bei der das in Strähnen aufgeteilte Haar durch Drehen des Wickelkörpers so aufgewickeltwird, daß sich die Wickellagen kreuzen, dadurch gekennzeichnet, daß die Wellenlagen sich an ebensovielen Stellen kreuzen wie jeder Wickler Krümmungsabschnitte aufweist, so daß die in den Randbereichen der Strähne liegenden Haare abwechselnd einen Krümmungsabschnitt mit einem großen und kleinen Radius erhalten, wobei einem Krümmungsabschnitt mit großem Radius in einem Randbereich ein Krümmungsabschnitt mit kleinem Radius im anderen Randbereich gegenüberliegt.

7. Verwendung nach Anspruch 6, dadurch gekennzeichnet, daß die Wickellagen abwechselnd auf der Innenseite der gekrümmten Abschnitte und auf den Bereichen am Übergang zwischen den gekrümmten Abschnitten gekreuzt sind.

## Claims

1. Hair-roller which comprises an elongated curling body of constant cross-section having sections curved in various directions, characterized in that the curling body has at least two consecutive curved sections (1, 2) each forming approximately a half arc and forming two curling areas stepped relative to each other and curved such that the free ends project away from each other in different directions, that the curved sections extend in different planes and that the curling body is a form stable body.

2. Hair-roller according to claim 1, characterized in that a rectilinear section is formed between the curved sections.

3. Hair-roller according to claim 2, characterized in that the rectilinear section is shorter or has the same length as the diameter of a circle circumscribing the cross-section of the roller.

4. Hair-roller according to one of the claims 1 to 3, characterized in that the cross-section of the curling body is circular.

5. Hair-roller according to one of the claims 1 to 3, characterized in that the cross-section of the curling body is elliptical.

6. Application of the hair-roller according to claim 1 for a chemical and/or physical shape changing of hair in which the hair devided into strands is wound by rotating the curling body such that the layers of strands cross each other, characterized in that the layers of curls cross each other at as many locations as the number of curved sections of each hair-roller, such that the hair located at the edge areas of the strand are given alternately a curved section of a large and small radius, whereby a curved section with a small radius is located at one edge area opposite to a curved section of a large radius at the other edge area.

7. Application of claim 6, characterized in that the layers of curls are alternately crossed on the inner side of the curved sections and on the sections at the transition between the curved sections.

## Revendications

1. Bigoudi qui présente un corps oblong de section transversale constante, ayant des tronçons incurvés dans des directions différentes, caractérisé en ce que le corps a au moins deux tronçons (1, 2) incurvés qui se succèdent, qui forment à peu près chacun un demi-cercle, qui forment deux régions d'enroulement décalées l'une par rapport à l'autre et qui sont incurvés de manière à ce que les extrémités libres soient tournées dans des directions différentes et s'éloignant l'une de l'autre, en ce que les tronçons incurvés se trouvent dans des plans différents, et en ce que le corps est un corps de forme stable.

2. Bigoudi suivant la revendication 1, caractérisé en ce qu'un tronçon rectiligne est constitué entre les tronçons incurvés.

3. Bigoudi suivant la revendication 2, caractérisé en ce que le tronçon rectiligne est plus court ou a la même longueur que le diamètre d'un cercle circonscrit à la section transversale du bigoudi.

4. Bigoudi suivant l'une des revendications à 3, caractérisé en ce que la section transversale du corps est circulaire.

5. Bigoudi suivant l'une des revendications 1 à 3, caractérisé en ce que la section transversale du corps du bigoudi est elliptique.

6. Utilisation du bigoudi suivant la revendication 1, pour modifier la forme de la chevelure par voie chimique et/ou par voie physique, dans laquelle la chevelure divisée en mèches est enroulée en faisant tourner le corps du bigoudi de manière à ce que les couches enroulées se croisent, caractérisée en ce que les couches ondulées se croisent en autant d'endroits que chaque bigoudi a de sections incurvées, de sorte que la chevelure se trouvant dans les régions marginales des mèches reçoive alternativement une section courbe ayant un grand et un petit diamètre, une section courbe de grand diamètre de l'une des régions marginales faisant face à une section courbe de petit diamètre de l'autre région marginale.

7. Utilisation suivant la revendication 6, caractérisé en ce que les couches enroulées se croisent alternativement du côté intérieur des tronçons incurvés et sur les régions de transition entre les tronçons incurvés.
